# EUROPÄISCHE PATENTSCHRIFT

(11) **EP 1 180 406 B1**
(45) Veröffentlichungstag und Bekanntmachung des Hinweises auf die Patenterteilung: **23.08.2006**
(21) Anmeldenummer: 01117348.1
(22) Anmeldetag: 18.07.2001
(51) Int. Cl.: B22D 17/20

(54) **Druckgiesskolben, insbesondere für Vakuum-Druckgiessmaschinen**
Die casting plunger, especially for a vacuum die-casting machine
Piston de coulée, en particulier pour machine de coulée sous pression

(30) Priorität: 18.08.2000 DE 10040578
(43) Veröffentlichungstag der Anmeldung: 20.02.2002
(73) Patentinhaber: WIELAND-WERKE AG, 89079 Ulm (DE)
(72) Erfinder: Kunz, Susanne, 72636 Frickenhausen (DE)

(56) Entgegenhaltungen:
- DE-A- 19 601 605
- GB-A- 323 971
- GB-A- 2 125 931
- NL-A- 7 313 023

## Beschreibung

Die Erfindung betrifft einen Druckgießkolben, insbesondere für Vakuum-Druckgießmaschinen, mit einem an einer Kolbenstange befestigbaren Grundkörper, auf den ein hohlzylindrischer Gleitkörper montiert ist, wobei der Gleitkörper von mindestens einem geschlitzten Ring gebildet ist, der unter radialer Vorspannung auf den Grundkörper montiert ist.

Ein solcher Druckgießkolben ist aus der DE 196 01 605 A1 der Anmelderin bereits bekannt. Der bekannte Druckgießkolben zeichnet sich dadurch aus, dass der hohlzylindrische Gleitkörper aufgespreizt wird, sodass dieser mit seiner Außenfläche stets in Anlage mit der Innenwandung der Füllkammer ist. Dadurch ist gewährleistet, dass der Gleitkörper des Kolbens überall dicht an der Innenwandung der Füllkammer anliegt, sodass keine Luft in die Füllkammer und damit in die Druckgießkammern der Druckgießmaschine nachströmen kann.

Es hat sich jedoch in der Praxis gezeigt, dass sich die Gleitkörper dieser bekannten Kolben in ungünstigen Fällen aufgrund der großen Hitzeeinwirkung beim Gießvorgang radial derart weit aufspreizen, dass sie beim Zurückfahren des Kolbens an der vorderen öffnung der Füllkammer anschlagen und dadurch zerstört werden.

Der vorliegenden Erfindung liegt die Aufgabe zugrunde, einen Druckgießkolben der eingangs genannten Art dahin gehend weiterzubilden, dass die genannten Nachteile nicht mehr auftreten und dennoch eine sichere Abdichtung des Kolbens gegenüber der Füllkammer gewährleistet ist.

Die Aufgabe wird mit einem Druckgießkolben der genannten Art erfindungsgemäß durch die Merkmale des Anspruchs 1 gelöst. Der Schlitz kann dabei vorzugsweise einen annähernd Ω-förmigen Verlauf aufweisen. Durch diese Gestaltung des mindestens einen Ringes des Gleitkörpers kann die maximale Aufdehnung des Ringes durch die Form des Schlitzes exakt vorbestimmt werden. Dadurch lassen sich zu große Aufweitungen des Gleitkörpers mit der Gefahr seiner Zerstörung beim Zurückfahren des Kolbens zuverlässig verhindern.

Vorzugsweise kann der Gleitkörper aus mehreren geschlitzten Ringen zusammengesetzt sein, wobei die Schlitze des Ringes in Umfangsrichtung versetzt zueinander angeordnet sind. Auf diese Weise ist eine Abdichtung des Kolbens gegenüber der Füllkammer über den gesamten Umfang der Füllkammer möglich. Der Versatz der Schlitze der einzelnen Ringe sorgt außerdem dafür, dass die Schlitze nicht selbst eine Dndichtigkeitsstelle bilden können.

Weitere Vorteile ergeben sich, wenn die Ringe an ihren Stoß-stellen jeweils komplementäre Absätze aufweisen, sodass die Ringe nach der Montage in axialer Richtung miteinander verzahnt sind. Durch eine entsprechende Ausgestaltung der Absätze kann außerdem eine gegenseitige Drehsicherung der Ringe hergestellt werden.

Zur Erzeugung der radialen Vorspannung des Gleitkörpers kann zwischen dem Grundkörper und dem mindestens einen Ring mindestens ein elastisch verformbarer Schraubenfederring angeordnet sein. Der Schraubenfederring kann in entsprechende Nuten im Grundkörper oder auch in dem mindestens einen Ring eingesetzt sein. Mit diesen Federringen sind höhere radiale Aufweitkräfte erzielbar als mit Gummiringen gleichen Durchmessers. Die Windungen der Schraubenfederringe können dabei vorzugsweise leicht geneigt sein, also in Ebenen verlaufen, die nicht exakt senkrecht auf der Oberfläche des Grundkörpers stehen.

Eine besonders bevorzugte Befestigungsmöglichkeit des mindestens einen Ringes auf dem Grundkörper besteht in einer Befestigung mittels einer Spannmutter. Zur weiteren Erhöhung der Sicherheit des Kolbens kann die Spannmutter dabei verdrehfest sowohl am Grundkörper als auch an der Kolbenstange befestigbar sein, sodass sich der Kolben nicht mit der Zeit durch allmähliches Drehen von der Kolbenstange lockern kann.

Zwischen der Stirnfläche des Kolbens und der Stirnfläche des Gleitkörpers kann ein Ring aus einem härteren Material als das des Gleitkörpers angeordnet sein. Auf diese Weise ist es möglich, den Gleitkörper aus einem weicheren, gut gleitfähigen Material wie Kupfer oder einer Kupferlegierung zu fertigen. Der Grundkörper kann aus Stahl oder auch aus Kupfer gefertigt sein. Ein Grundkörper aus Kupfer bietet aufgrund der besseren Wärmeableitfähigkeit Vorteile hinsichtlich der Taktzeiten der Druckgießmaschine, insbesondere beim Aluminiumdruckguss. Stahlgrundkörper haben dafür den Vorteil, dass sie robuster sind, also höhere Standzeiten aufweisen. Auch der Gleitkörper kann aus Stahl gefertigt sein.

Nachfolgend wird ein bevorzugtes Ausführungsbeispiel eines erfindungsgemäßen Druckgießkolbens anhand der Zeichnung näher erläutert.

Es zeigen:
- Fig. 1: einen axialen Längsschnitt durch einen erfindungsgemäßen Druckgießkolben;
- Fig. 2: eine Detailansicht eines Ringes des Gleitkörpers des Druckgießkolbens aus Fig. 1.1.

Der Kolben 10 gemäß Fig. 1 weist einen Grundkörper 11 auf, der auch die Stirnfläche 12 des Kolbens 10 bildet. Auf dem Grundkörper 11 ist ein Gleitkörper 13 angeordnet, der von zwei in axialer Richtung hintereinander angeordneten Ringen 14, 15 gebildet wird. Zwischen der Stirnfläche 12 des Kolbens 10 und der vorderen Stirnfläche 17 des Gleitkörpers 13 ist ein geschlossener Ring 18 angeordnet, der aus einem härteren Material besteht als der Gleitkörper 13 und diesen vor einem direkten Kontakt mit dem heißen Gießmaterial schützt. Auf der Rückseite des Gleitkörpers 13 ist ein Ring 16 angeordnet, der ebenfalls geschlitzt ist und somit als Dichtring wirkt. Außerdem schützt er den Gleitkörper 13 beim Rückzug des Kolbens 10 vor Beschädigungen durch in der Füllkammer angebackenes Aluminium.

Im Inneren des Grundkörpers 11 ist ein Einsatzkörper 19 angeordnet, der an seiner Oberfläche eine schraubenförmig verlaufende Nut 20 zur Leitung von Kühlwasser zum Grundkörper 11 aufweist. Auf das hintere Ende des Einsatzkörpers 19 wird die hier nicht dargestellte Kolbenstange aufgeschraubt. Zur Fixierung der Ringe 14, 15, 16 und 18 auf dem Grundkörper 11 ist eine Spannmutter 21 vorgesehen, die durch Schrauben 22 mit dem Grundkörper 11 verschraubt ist. Der Ring 16 wird an der Spannmutter 21 durch einen Zwischenring 23 und Schrauben 24 fixiert. Der Stirnring 18 ist gestuft geformt und wird durch einen Anschlag 25 am Grundkörper 11 axial nach vorne fixiert. Die Ringe 14 und 15 des Gleitkörpers 13 werden durch die Spannmutter 21 und die Schrauben 22 zwischen dem Zwischenring 23 und dem Stirnring 18 eingespannt. Die Spannmutter 21 weist außerdem radial gerichtete Schrauben 26 auf, die in die hier nicht dargestellte Kolbenstange eingreifen und so ein Verdrehen des Kolbens 10 auf der Kolbenstange verhindern, was ansonsten zu einer Lockerung des Kolbens 10 führen könnte.

Die Ringe 14, 15, die den Gleitkörper 13 bilden, sowie der Ring 16 weisen die in Fig. 2 gezeigte Form auf, wobei hier exemplarisch der Ring 15 dargestellt ist. Im Ring 15 ist ein Schlitz 30 angeordnet, der ungefähr die Form eines Ω aufweist. Der Schlitz 30 ermöglicht ein radiales Aufweiten des Ringes 15, begrenzt diese radiale Aufweitung jedoch, da die beiden Abschnitte 15.1 und 15.2 des Ringes 15 an der Trennstelle aufgrund der Form des Schlitzes 30 ineinander greifen.

Wie Fig. 1 zeigt, sind die Ringe 14 und 15 unter radialer Vorspannung auf dem Grundkörper 11 angeordnet, wozu elastisch verformbare Ringe 27, vorzugsweise Schraubenfederringe, zwischen dem Grundkörper 11 und den Ringen 14, 15 angeordnet sind.

Fig. 2 zeigt auch, dass der Ring 15 an einer Stirnseite mit einem Absatz 31 versehen ist, der mit einem komplmentären Absatz am Zwischenring 23 (Fig. 1) zusammenwirkt, sodass die Ringe 15 und 23 in axialer Richtung miteinander verzahnt sind.

Auch der Ring 14 und der Ring 18 weisen entsprechende komplementäre Absätze im Bereich der Stirnfläche 17 des Gleitkörpers 13 auf (Fig. 1).

## Patentansprüche

1. Druckgießkolben, insbesondere für Vakuum-Druckgießmaschinen, mit einem an einer Kolbenstange befestigbaren Grundkörper (11), auf den ein hohlzylindrischer Gleitkörper (13) montiert ist, wobei der Gleitkörper (13) von mindestens einem geschlitzten Ring (14, 15) gebildet ist, der unter radialer Vorspannung auf dem Grundkörper (11) montiert ist, **dadurch gekennzeichnet,**
- **dass** der Schlitz (30) den mindestens einen Ring (14, 15) an einer Stelle vollständig auftrennt, dabei aber einen derartigen Verlauf aufweist, dass an der Trennstelle die beiden Abschnitte (15.1, 15.2) des Ringes (15) ineinander greifen, sodass der Ring (15) radial nur begrenzt aufweitbar ist, und
- **dass** zwischen dem Grundkörper (11) und dem mindestens einen geschlitzten Ring (14, 15) mindestens ein elastisch verformbarer Ring (27) zur Erzeugung der radialen Vorspannung angeordnet ist.

2. Druckgießkolben nach Anspruch 1, **dadurch gekennzeichnet, dass** der Schlitz (30) des mindestens einen Ringes (15) einen annähernd Ω-förmigen Verlauf aufweist.

3. Druckgießkolben nach Anspruch 1 oder 2, **dadurch gekennzeichnet, dass** der Gleitkörper (13) aus mehreren geschlitzten Ringen (14, 15) zusammengesetzt ist, wobei die Schlitze (30) der Ringe (14, 15) in Umfangsrichtung versetzt zueinander angeordnet sind.

4. Druckgießkolben nach Anspruch 3, **dadurch gekennzeichnet, dass** die Ringe (14, 15) an ihren Stoßstellen jeweils komplementäre Absätze (31) aufweisen, sodass die Ringe (14, 15) nach der Montage in axialer Richtung miteinander verzahnt sind.

5. Druckgießkolben nach einem der Ansprüche 1 bis 4, **dadurch gekennzeichnet, dass** der elastisch verformbare Ring zur Erzeugung der radialen Vorspannung ein Schraubenfederring (27) ist, dessen Windungen in Ebenen verlaufen, die nicht senkrecht auf der Oberfläche des Grundkörpers (11) stehen.

6. Druckgießkolben nach einem der Ansprüche 1 bis 5, **dadurch gekennzeichnet, dass** der mindestens eine Ring (14, 15) mittels einer Spannmutter (21) auf dem Grundkörper (11) befestigbar ist.

7. Druckgießkolben nach Anspruch 6, **dadurch gekennzeichnet, dass** die Spannmutter (21) verdrehfest am Grundkörper (11) und an der Kolbenstange anordenbar ist.

8. Druckgießkolben nach einem der Ansprüche 1 bis 7, **dadurch gekennzeichnet, dass** zwischen der Stirnfläche (12) des Kolbens (10) und der Stirnfläche (17) des Gleitkörpers (13) ein Ring (18) aus einem härteren Material als das des Gleitkörpers (13) angeordnet ist.

9. Druckgießkolben nach einem der Ansprüche 1 bis 8, **dadurch gekennzeichnet, dass** der Grundkörper (11) aus Stahl oder Kupfer und der Gleitkörper (13) aus Stahl, Kupfer oder einer Kupferlegierung gefertigt sind.

## Claims

1. Die-casting piston, especially for vacuum die-casting machines, having a main body (11) that can be fastened to a piston rod and on which a hollow cylindrical sliding body (13) is mounted, the sliding body (13) being formed by at least one slit ring (14, 15) that is mounted under radial preload on the main body (11), **characterised in that**
- the slit (30) completely splits the at least one ring (14, 15) at one point but is so configured that, at the interface, the two sections (15.1, 15.2) of the ring (15) engage each other such that the ring (15) can be only limitedly radially expanded and
- at least one resiliently deformable ring (27) is arranged between the main body (11) and the at least one slit ring (14, 15) in order to generate the radial preload.

2. Die-casting piston according to claim 1, **characterised in that** the slit (30) of the at least one ring (15) has an approximately Ω-shaped configuration.

3. Die-casting piston according to claim 1 or claim 2, **characterised in that** the sliding body (13) is composed of a plurality of slit rings (14, 15), the slits (30) of the rings (14, 15) being arranged offset relative to each other in the peripheral direction.

4. Die-casting piston according to claim 3, **characterised in that** the rings (14, 15) have respective complementary shoulders (31) at their contact points so that, after assembly, the rings (14, 15) are interlocked with each other in the axial direction.

5. Die-casting piston according to any one of claims 1 to 4, **characterised in that** the resiliently deformable ring for generating the radial preload is a coil spring washer (27) whose coils extend in planes that are not perpendicular to the surface of the main body (11 ).

6. Die-casting piston according to any one of claims 1 to 5, **characterised in that** the at least one ring (14, 15) can be fastened to the main body (11) by means of a clamping nut (21).

7. Die-casting piston according to claim 6, **characterised in that** the clamping nut (21) can be arranged non-rotationally on the main body (11) and on the piston rod.

8. Die-casting piston according to any one of claims 1 to 7, **characterised in that** a ring (18) made of a material harder than that of the sliding body (13) is arranged between the front-end face (12) of the piston (10) and the front-end face (17) of the sliding body (13).

9. Die-casting piston according to any one of claims 1 to 8, **characterised in that** the main body (11) is produced from steel or copper and the sliding body (13) is produced from steel, copper or a copper alloy.

## Revendications

1. Piston de coulée sous pression, en particulier pour des machines de coulée sous pression à vide, comportant un corps de base (11) susceptible d'être fixé sur une tige de piston et sur lequel est monté un corps coulissant (13) cylindrique creux, le corps coulissant (13) étant formé par au moins un anneau fendu (14, 15) qui est monté avec précontrainte radiale sur le corps de base (11), **caractérisé en ce que**
- à un emplacement, la fente (30) sépare complètement ledit au moins un anneau (14, 15) tout en présentant un tracé tel qu'à l'emplacement de séparation les deux portions (15.1, 15.2) de l'anneau (15) s'engagent l'une dans l'autre, de sorte que l'anneau (15) est susceptible d'être évasé radialement uniquement de façon limitée, et
- au moins un anneau (27) élastiquement déformable est agencé entre le corps de base (11) et ledit au moins un anneau fendu (14, 15) en vue de générer la précontrainte radiale.

2. Piston de coulée sous pression selon la revendication 1, **caractérisé en ce que** la fente (30) dudit au moins un anneau (15) présente un tracé approximativement en forme de Q.

3. Piston de coulée sous pression selon la revendication 1 ou 2, **caractérisé en ce que** le corps coulissant (13) est composé de plusieurs anneaux fendus (14, 15), les fentes (30) des anneaux (14, 15) étant disposées en décalage mutuel en direction périphérique.

4. Piston de coulée selon la revendication 3, **caractérisé en ce que** les anneaux (14, 15) présentent à leurs emplacements de jointure des talons respectifs complémentaires (31), de sorte qu'après le montage les anneaux (14, 15) engrènent l'un avec l'autre en direction axiale.

5. Piston de coulée selon l'une des revendications 1 à 4, **caractérisé en ce que** l'anneau élastiquement déformable destiné à la génération de la précontrainte radiale est un anneau élastique hélicoïdal (27) dont les spires s'étendent dans des plans qui ne se dressent pas perpendiculairement sur la surface du corps de base (11).

6. Piston de coulée selon l'une des revendications 1 à 5, **caractérisé en ce que** ledit au moins un anneau (14, 15) est susceptible d'être fixé sur le corps de base (11) au moyen d'un écrou de serrage (21).

7. Piston de coulée selon la revendication 6, **caractérisé en ce que** l'écrou de serrage (21) est susceptible d'être agencé solidairement en rotation sur le corps de base (11) et sur la tige de piston.

8. Piston de coulée selon l'une des revendications 1 à 7, **caractérisé en ce qu'**un anneau (18) constitué d'un matériau plus dur que celui du corps coulissant (13) est agencé entre la surface frontale (12) du piston (10) et la surface frontale (17) du corps coulissant (13).

9. Piston de coulée selon l'une des revendications 1 à 8, **caractérisé en ce que** le corps de base (11) est fabriqué en acier ou en cuivre et le corps coulissant (13) est fabriqué en acier, en cuivre ou en un alliage de cuivre.
